# EUROPÄISCHE PATENTSCHRIFT

(11) **EP 2 232 147 B1**
(45) Veröffentlichungstag und Bekanntmachung des Hinweises auf die Patenterteilung: **28.10.2015**
(21) Anmeldenummer: 08749689.9
(22) Anmeldetag: 24.04.2008
(51) Int. Cl.: F23R 3/28

(54) **BRENNER UND VERFAHREN ZUR VERRINGERUNG VON SELBSTINDUZIERTEN FLAMMENSCHWINGUNGEN**
BURNER AND METHOD FOR REDUCING SELF-INDUCED FLAME OSCILLATIONS
BRÛLEUR ET PROCÉDÉ POUR RÉDUIRE DES OSCILLATIONS DE FLAMMES AUTOINDUITES

(30) Priorität: 11.01.2008 EP 08000497
(43) Veröffentlichungstag der Anmeldung: 29.09.2010
(73) Patentinhaber: Siemens Aktiengesellschaft, 80333 München (DE)
(72) Erfinder: HASE, Matthias, 45478 Mülheim (DE); BARKOWSKI, David, 46499 Hamminkeln (DE); KREBS, Werner, 45481 Mülheim an der Ruhr (DE); KÖSTLIN, Berthold, 47057 Duisburg (DE); LENZE, Martin, 45359 Essen (DE); STAPPER, Martin, 47475 Kamp-Lintfort (DE); VAN KAMPEN, Jaap, NL-6042 AR Roermond (NL)
(86) Internationale Anmeldenummer: PCT/EP2008/054969
(87) Internationale Veröffentlichungsnummer: WO 2009/086943

(56) Entgegenhaltungen:
- EP-A- 1 172 610
- WO-A-2006/069861
- DE-A1- 2 350 227
- DE-A1- 2 856 399
- US-A- 5 339 635
- US-A1- 2004 231 586

## Beschreibung

Die vorliegende Erfindung betrifft ein Verfahren zur Verringerung von selbstinduzierten Flammenschwingungen und einen Brenner, mit dem dieses Verfahren durchgeführt werden kann.

Selbstinduzierte Flammenschwingungen treten vielfach in Brennkammern auf und werden in diesem Zusammenhang auch als Brennkammerbrummen bezeichnet. Für die Ausbildung von Brennkammerschwingungen sind eine Rückkopplung zwischen Druckänderungen in der Brennkammer und Massenstromschwankungen von Brennstoff und Luft verantwortlich. Die Brennkammerschwingungen stellen einen unerwünschten Nebeneffekt des Verbrennungsvorganges dar, da sie eine erhöhte mechanische und thermische Belastung der Brennerbauteile und der Brennkammerbauteile bewirken. Zudem verursacht das Brennkammerbrummen eine erhöhte Lärmbelastung in der Umgebung der jeweiligen Brennkammer.

Aus der US 5 339 635 ist beispielsweise ein Brenner bekannt, bei dem im Hinblick auf eine stabile Verbrennung eines mageren Vormischgases der Brennstoff und die Luft vor der Verbrennung derart vermischt werden, dass in einer ersten Einrichtung getrennt zugeführter Brennstoff mit Luft mit einem ersten Luftverhältnis gemischt wird und in einer zweiten Einrichtung zum Vormischen von Brennstoff mit Luft zu einem Zusatz-Gasgemisch mit einem kleineren Luftverhältnis als das erste Luftverhältnis gemischt wird und das Zusatz-Gasgemisch ringförmig um das erste Gasgemisch in die Brennkammer eindüsbar ist.

Die DE 28 56 399 A1 offenbart einen Brenner, bei dem zur Erreichung eines sehr feinen Brennstoffnebels und einer kontrollierten Verteilung des Brennstoffs in der Luft, in ein Luftzufuhrrohr Brennstoff eingedüst wird und unmittelbar stromab dieser Brennstoffeindüsung Luft unter Hochdruck eingedüst wird.

Aus der US 2004/231586 sind ein Verfahren und eine Vorrichtung zum Mischen zweier gasförmiger Reaktionspartner bekannt. Über eine Düse am einen Ende des Mischers wird ein erstes Gas eingedüst. Über weitere, in die Wand des Mischers gebohrte Öffnungen, wird ein zweites Gas in den Mischer eingebracht, wobei die weiteren Öffnungen in verschiedenen Ringen am Mischer angebracht sind.

Eine Verringerung des Brennkammerbrummens beziehungsweise eine Minimierung von selbstinduzierten Flammenschwingungen wird bisher teilweise mithilfe von Helmholtz-Resonatoren erreicht. Eine weitere Möglichkeit besteht darin, dem verwendeten Brenner eine erhöhte Pilotgasmenge zuzuführen. Pilotgas beziehungsweise Pilotbrennstoff wird üblicherweise zur Stabilisierung der Flamme eingesetzt. Eine erhöhte Zuführung von Pilotgas führt allerdings auch zu erhöhten NOₓ-Emissionen.

Es ist daher eine Aufgabe der vorliegenden Erfindung, ein vorteilhaftes Verfahren zur Verringerung von selbstinduzierten Flammenschwingungen zur Verfügung zu stellen. Es ist eine weitere Aufgabe der vorliegenden Erfindung, einen vorteilhaften Brenner zur Verfügung zu stellen.

Die erste Aufgabe wird durch ein Verfahren nach Anspruch 1 und Anspruch 2 gelöst. Die zweite Aufgabe wird durch einen Brenner nach Anspruch 11 und 12 gelöst. Die abhängigen Ansprüche beinhalten weitere, vorteilhafte Ausgestaltungen der Erfindung.

In dem erfindungsgemäßen Verfahren zur Verringerung von selbstinduzierten Flammenschwingungen wird in einen ersten Fluidmassenstrom, der eine Strahldüse von einer Fluideinlassöffnung zu einer Fluidauslassöffnung durchströmt, an mindestens einer in Bezug auf die Fluideinlassöffnung stromabwärts gelegenen axialen Position der Strahldüse ein zweiter Fluidmassenstrom eingedüst. Zusätzlich wird ein zuvor vom ersten Fluidmassenstrom abgezweigter dritter Fluidmassenstrom an mehreren in axialer Richtung zueinander versetzt angeordneten Position des Umfanges der Strahldüse in den ersten Fluidmassenstrom eingedüst. Von den ersten und zweiten Fluidmassenströmen umfasst dabei einer Luft. Der andere Fluidmassenstrom umfasst einen Brennstoff. Indem der Brennstoff und/oder die Luft an mehreren axialen Positionen in einen die Strahldüse durchströmenden Hauptfluidmassenstrom eingedüst wird, wird das Antwortverhalten zum Beispiel des Brennstoffmassenstroms so verschmiert, dass sich eine Resonanz nur noch für einen geringen Anteil des Massenstroms einstellen kann. Durch das erfindungsgemäße Verfahren wird eine Verschmierung der Verzögerungszeit zwischen Eindüsung und Verbrennung erreicht. Das erfindungsgemäße Verfahren kann insbesondere bei dem Betrieb eines Strahlbrenners umgesetzt werden, wobei die positiven Eigenschaften eines Strahlbrenners erhalten bleiben.

Alternativ oder zusätzlich wird der zweite Fluidmassenstrom an mindestens einer in Bezug auf den Umfang der Strahldüse gelegenen radialen Position der Strahldüse eingedüst.
Dies erreicht, wie oben bereits beschrieben, ebenfalls die Verschmierung der Verzögerungszeit zwischen Eindüsung und Verbrennung.

Bevorzugt werden unterschiedliche radiale Brennstoffverteilungen realisiert. Hier ist es z.B. im Teillastbetrieb von Vorteil die inneren Bereiche, d.h. den Bereichen welche zur Mitte eines Gehäuses zeigen, fetter zu fahren. Somit können Flammenverlöschen und CO-Emissionen vorgebeugt werden.

Bei dem einen Brennstoff umfassenden Fluidmassenstrom kann es sich beispielsweise um ein Luft-Brennstoff-Gemisch handeln. Bei dem verwendeten Brennstoff kann es sich insbesondere um gasförmigen Brennstoff, beispielsweise um Erdgas oder um ein Synthesegas, handeln. Da für Erdgas die Brennstoffmassenströme deutlich geringer sind als die Luftmassenströme, ist auch im Falle einer Eindüsung senkrecht zur Strömungsrichtung der Luft nicht mit einer signifikanten Erhöhung des Druckverlustes zu rechnen. Des Weiteren kann das Verfahren auch auf flüssige Brennstoffe angewandt werden.

Vorzugsweise können der zweite und/oder der dritte Fluidmassenstrom in einem Winkel zwischen 0° und 90° in den ersten Fluidmassenstrom eingedüst werden. Zum Beispiel kann der zweite Fluidmassenstrom in einem Winkel von 90° in den ersten Fluidmassenstrom eingedüst werden und der dritte Fluidmassenstrom in einem Winkel von 45° in den ersten Fluidmassenstrom eingedüst werden. Der Vorteil der Strahl-in-Querströmungseindüsung ist ein Beitrag zu einer erhöhten Mischung des Luft-Brennstoff-Gemisches, während eine Wandfilmbildung vor allem eine Maßnahme gegen Flammenrückschlag ist.

Der erfindungsgemäße Brenner umfasst mindestens eine Strahldüse mit einer Fluidhaupteinlassöffnung und einer Fluidauslassöffnung, wobei die Fluidhaupteinlassöffnung mit einer ersten Fluidzuleitung verbunden ist, wobei an mindestens einer in Bezug auf die Fluidhaupteinlassöffnung stromabwärts gelegenen axialen Position der Strahldüse mindestens eine Fluidnebeneinlassöffnung, die mit einer zweiten Fluidzuleitung verbunden ist, angeordnet ist. Der erfindungsgemäße Brenner ist dadurch gekennzeichnet, dass Fluidnebeneinlassöffnungen mit der ersten Fluidleitung verbunden und an mehreren in axialer Richtung zueinander versetzt angeordneten Positionen entlang des Umfanges der Strahldüse angeordnet sind.

Alternativ umfasst der erfindungsgemäße Brenner mindestens eine Strahldüse mit einer Fluidhaupteinlassöffnung und einer Fluidauslassöffnung, wobei die Fluidhaupteinlassöffnung mit einer ersten Fluidzuleitung verbunden ist, wobei an mindestens einer in Bezug auf den Umfang der Strahldüse gelegenen radialen Position der Strahldüse mindestens eine Fluidnebeneinlassöffnung, die mit einer zweiten Fluidzuleitung verbunden ist, angeordnet ist. Die alternative Form des erfindungsgemäßen Brenners ist ebenfalls dadurch gekennzeichnet, dass Fluidnebeneinlassöffnungen mit der ersten Fluidleitung verbunden und an mehreren in axialer Richtung zueinander versetzt angeordneten Positionen entlang des Umfanges der Strahldüse angeordnet sind.

Weiterhin können die Fluidnebeneinlassöffnungen und die Fluidhaupteinlassöffnung jeweils eine Mittelachse aufweisen. Dabei können die Mittelachsen der Fluidnebeneinlassöffnungen einen Winkel zwischen 0° und 90° zu der Mittelachse der Fluidhaupteinlassöffnung und/oder zu der Mittelachse der Strahldüse aufweisen. Vorteilhafterweise können die Mittelachsen eines ersten Teiles der Fluidnebeneinlassöffnungen einen Winkel von 90° zu der Mittelachse der Fluidhaupteinlassöffnung und/oder zu der Mittelachse der Strahldüse aufweisen und die Mittelachsen eines zweites Teiles der Fluidnebeneinlassöffnungen einen Winkel von 45° zu der Mittelachse der Fluidhaupteinlassöffnung und/oder zu der Mittelachse der Strahldüse aufweisen. Der Vorteil der Strahl-in-Querströmungseindüsung ist ein Beitrag zu einer erhöhten Mischung des Luft-Brennstoff-Gemisches, während eine Wandfilmbildung vor allem eine Maßnahme gegen Flammenrückschlag ist.

Die Fluidnebeneinlassöffnungen und die Fluidhaupteinlassöffnung können jeweils eine Mittelachse aufweisen und die Mittelachsen der Fluidnebeneinlassöffnungen können einen Winkel zwischen 0° und 90° zu einer radialen Richtung in Bezug auf die Mittelachse der Fluidhaupteinlassöffnung aufweisen. Dadurch kann tangential entlang des Umfanges der Strahldüse eingedüst und auf diese Weise ein Wandfilm an der inneren Oberfläche der Strahldüse erzeugt werden. Ein Eindüsen entlang des Umfanges der Strahldüse kann auch zur Erzeugung von Wirbeln in der Strahldüse genutzt werden.

Mehrere mit Fluidnebeneinlassöffnungen verbundene Fluidzuleitungen können über einen entlang des Umfanges der Strahldüse angeordneten Ringverteiler mit einander verbunden sein.

Zudem kann eine Brennstoffdüse in der Fluidhaupteinlassöffnung oder unmittelbar vor der Fluidhaupteinlassöffnung angeordnet sein. Die Brennstoffdüse kann einen Brennstoffverteiler umfassen, der in oder unmittelbar vor der Fluidhaupteinlassöffnung angeordnet ist.

Mindestens eine Fluidnebeneinlassöffnung kann als entlang des Umfanges der Strahldüse verlaufender Ringspalt ausgestaltet sein. In diesem Fall kann der erfindungsgemäße Brenner mehrere Strahldüsen umfassen, wobei die Ringspalte der verschiedenen Strahldüsen an jeweils unterschiedlichen axialen Positionen angeordnet sind. Durch die Variation der axialen Posi tionen der Ringspalte wird ein zusätzlicher Designparameter gegen thermoakustische Flammenschwingungen gewonnen.

Der erfindungsgemäße Brenner kann mehrere, beispielsweise ringförmig in Bezug auf die Mittelachse des Brenners angeordnete, Strahldüsen umfassen. Er kann einen weiterhin einen oder mehrere Pilotbrenner umfassen.

Bevorzugt wird der erfindungsgemäße Brenner in einer Gasturbine eingesetzt.

Weitere Merkmale, Eigenschaften und Vorteile der vorliegenden Erfindung werden im Folgenden anhand von Ausführungsbeispielen unter Bezugnahme auf die beigefügten Figuren näher beschrieben.
Fig. 1 zeigt schematisch einen Schnitt durch einen Strahlbrenner quer zu dessen Längsrichtung.
Fig. 2 zeigt schematisch einen Schnitt durch einen weiteren Strahlbrenner quer zu dessen Längsrichtung.
Fig. 3 zeigt schematisch einen Schnitt durch einen Teil eines nicht erfindungsgemäßen Strahlbrenners in Längsrichtung.
Fig. 4 zeigt schematisch einen Schnitt durch einen Teil eines weiteren Strahlbrenners in Längsrichtung.
Fig. 5 zeigt schematisch einen Schnitt durch einen Teil eines alternativen Strahlbrenners in Längsrichtung.
Fig. 6 zeigt schematisch einen Schnitt in Längsrichtung durch einen weiteren Strahlbrenner.
Fig. 7 zeigt schematisch einen Schnitt durch einen Teil eines Strahlbrenners in Längsrichtung.
Fig. 8 zeigt schematisch einen Strahlbrenner in Längsrichtung, der einen Ringspalt aufweist.
Fig. 9 zeigt schematisch eine alternative Anordnung des Ringspaltes des in der Figur 8 gezeigten Strahlbrenners.
Fig. 10 zeigt den Querschnitt eines Stahlbrenners sowie des Ringverteilers mit mehreren radialen Fluidnebeneinlassöffnungen.

Die Figur 1 zeigt schematisch einen Schnitt durch einen Strahlbrenner 1 senkrecht zu einer Mittelachse 4 des Brenners 1. Der Brenner 1 umfasst ein Gehäuse 6, welches einen kreisförmigen Querschnitt aufweist. Innerhalb des Gehäuses 6 ist eine bestimmte Anzahl an Strahldüsen 2 im Wesentlichen ringförmig angeordnet. Jede Strahldüse 2 weist dabei einen kreisförmigen Querschnitt auf. Außerdem kann der Brenner 1 einen Pilotbrenner umfassen.

Die Figur 2 zeigt schematisch einen Schnitt durch einen Strahlbrenner 101, wobei der Schnitt senkrecht zur Mittelachse des Brenners 101 verläuft. Der Brenner 101 weist ebenfalls ein Gehäuse 6 auf, welches einen kreisförmigen Querschnitt besitzt und in welchem eine Anzahl innerer und äußerer Strahldüsen 2, 3 angeordnet ist. Die Strahldüsen 2, 3 weisen jeweils einen kreisförmigen Querschnitt auf, wobei die äußeren Strahldüsen 2 eine gleich große oder größere Querschnittsfläche besitzen als die inneren Strahldüsen 3. Die äußeren Strahldüsen 2 sind im Wesentlichen ringförmig innerhalb des Gehäuses 6 angeordnet und bilden einen äußeren Ring. Die inneren Strahldüsen 3 sind ebenfalls innerhalb des Gehäuses 6 ringförmig angeordnet. Die inneren Strahldüsen 3 bilden einen inneren Ring, der konzentrisch zu dem äußeren Strahldüsenring angeordnet ist.

Die Figuren 1 und 2 zeigen lediglich Beispiele für die Anordnung von Strahldüsen 2, 3 innerhalb eines Strahlbrenners 1, 101. Selbstverständlich sind alternative Anordnungen, ebenso wie die Verwendung einer anderen Anzahl an Strahldüsen 2, 3 möglich.

Die Figur 3 zeigt schematisch einen Schnitt durch einen Teil eines Strahlbrenners 1 in Längsrichtung, also entlang der Mittelachse 4 des Brenners 1. Der Brenner 1 weist mindestens eine in einem Gehäuse 6 angeordnete Strahldüse 2 auf. Die Mittelachse der Strahldüse 2 ist durch die Bezugsziffer 5 gekennzeichnet. Die Strahldüse 2 umfasst eine Fluidhaupteinlassöffnung 8 und eine Fluidauslassöffnung 9. An die Fluidauslassöffnung 9 schließt sich die Brennkammer 18 an. Zudem ist die Strahldüse 2 so in dem Gehäuse 6 angeordnet, dass die Fluidhaupteinlassöffnung 8 der Rückwand 24 des Brenners 1 zugewandt ist. Das Gehäuse 6 umfasst weiterhin einen radial in Bezug auf die Mittelachse 4 des Brenners 1 äußeren Gehäuseteil 27.

Die Strahldüse 2 ist strömungstechnisch mit einem Kompressor verbunden. Die von dem Kompressor kommende Druckluft wird über einen Ringspalt 22 zur Fluidhaupteinlassöffnung 8 geleitet und/oder über eine Lufteinlassöffnung 23 radial in Bezug auf die Mittelachse 5 der Strahldüse 2 zur Fluidhaupteinlassöffnung 8 geleitet. In dem Fall, dass die Druckluft durch den Ringspalt 22 der Strahldüse 2 zugeführt wird, strömt die komprimierte Luft durch den Ringspalt 22 in Richtung des mit der Bezugsziffer 15 gekennzeichneten Pfeils, also parallel zur Mittelachse 5 der Strahldüse 2. Die in Richtung des Pfeils 15 strömende Luft wird dann an der Rückwand 24 des Brenners 1 um 180° umgelenkt und strömt anschließend durch die Fluidhaupteinlassöffnung 8 in die Strahldüse 2. Die Strömungsrichtung der Luft innerhalb der Strahldüse 2 ist durch einen Pfeil 10 gekennzeichnet.

Zusätzlich oder alternativ zu einer Zufuhr der Druckluft durch den Ringspalt 22 kann die von dem Kompressor kommende Druckluft auch durch eine Öffnung 23, die in dem Gehäuse 6 des Brenners 1 radial in Bezug auf die Mittelachse 5 der Strahldüse 2 angeordnet ist, zugeleitet werden. Die Strömungsrichtung der durch die Öffnung 23 strömenden Druckluft ist durch einen Pfeil 26 gekennzeichnet. In diesem Fall wird die Druckluft anschließend um 90° umgelenkt und strömt dann durch die Fluidhaupteinlassöffnung 8 in die Strahldüse 2.

Der Brenner 1 kann grundsätzlich auch ohne den äußeren Gehäuseteil 27 beziehungsweise ohne äußeres Gehäuse 27 ausgestaltet sein. In diesem Fall kann die Druckluft direkt in das "Plenum", also den Bereich zwischen der Rückwand 24 und der Fluidhaupteinlassöffnung 8, strömen. Der erfindungsgemäße Brenner 1 kann weiterhin auch ohne die Rückwand 24 ausgestaltet sein.

Die Strahldüse 2 ist radial von einem Ringverteiler 7 umgeben, der über eine Brennstoffzuleitung 13 mit Brennstoff 12 versorgt wird. Der Ringverteiler 7 weist eine Anzahl an Fluidnebeneinlassöffnungen 14 auf, durch welche Brennstoff in den durch die Strahldüse 2 strömenden Luftmassenstrom eingedüst werden kann. Die Fluidnebeneinlassöffnungen 14 können als Schlitz oder ovale Düse ausgeführt sein. Dies ist besonders von Synthesegaseindüsung von Vorteil, da damit der Luftströmung eine kleinere Anströmfläche geboten wird. Hieraus ergibt sich auch eine geringere Tendenz zur Rezirkulation hinter der Brennstoffeindüsung. Die Strömungsrichtung des durch die Fluidnebeneinlassöffnungen 14 in die Strahldüse 2 eingedüsten Brennstoffes 12 ist durch Pfeile 17 gekennzeichnet. Die Strömungsrichtung 17 des eingedüsten Brennstoffes 12 verläuft dabei senkrecht zur Mittelachse 5 der Strahldüse 2 und damit auch senkrecht zur Hauptströmungsrichtung 10 der durch die Strahldüse 2 strömenden Druckluft 11.

In der Figur 3 sind an drei verschiedenen axialen Positionen Fluidnebeneinlassöffnungen 14 angeordnet, wobei an jeder axialen Position jeweils zwei Fluidnebeneinlassöffnungen 14 einander gegenüberliegend angeordnet sind. Vorteilhafterweise sind eine Anzahl an Fluidnebeneinlassöffnungen 14 entlang des Umfanges der Strahldüse 2 angeordnet. Diese können insbesondere auch axial versetzt zueinander angeordnet sein. Grundsätzlich können Fluidnebeneinlassöffnungen 14 an lediglich einer oder an noch weiteren axialen Positionen entlang des Umfanges der Strahldüse 2 angeordnet sein.

Im Inneren der Strahldüse 2 bildet sich durch das Eindüsen des Brennstoffes 12 in die durch die Strahldüse 2 strömende Druckluft 11 ein Brennstoff-Luft-Gemisch aus, welches die Strahldüse 2 durch die Fluidauslassöffnung 9 in Richtung der Brennkammer 18 verlässt.

Die Figur 4 zeigt schematisch einen Schnitt durch einen erfindungsgemäßen Brenner 201, der eine Weiterentwicklung des in der Figur 3 gezeigten Brenners 1 darstellt. Die von einem Kompressor kommende Druckluft 11 kann der Strahldüse 2 wiederum entweder über einen Ringspalt 22 zugeführt werden oder, wie in der Figur 3 gezeigt ist, über eine Lufteinlassöffnung senkrecht zur Mittelachse 5 der Strahldüse eingedüst werden. Vorzugsweise wird in dieser Ausführungsvariante die Druckluft 11 über einen Ringspalt 22 der Strahldüse 2 zugeführt. Das Eindüsen senkrecht zur Mittelachse 5 ist daher lediglich durch einen gestrichelten Pfeil 26 angedeutet.

Zusätzlich zu den im Zusammenhang mit der Figur 3 bereits beschriebenen Merkmalen weist der in der Figur 4 gezeigte Brenner 201 neben den Fluidnebeneinlassöffnungen 14, durch die Brennstoff in die Strahldüse 2 eingedüst wird, weitere Fluidnebeneinlassöffnungen 25 auf, durch die zusätzliche Druckluft in der durch Pfeile 16 gekennzeichneten Strömungsrichtung in die Strahldüse 2 eingedüst wird. Diese zusätzlichen Fluidnebeneinlassöffnungen 25 sind mit dem Ringspalt 22 verbunden. Das bedeutet, dass ein Teil der vom Kompressor kommenden Druckluft 11 durch den Ringspalt 22 zur Rückwand 24 des Brenners geleitet wird, dort um 180° umgelenkt wird und anschließend durch die Fluidhaupteinlassöffnung 8 in die Strahldüse 2 gelangt. Dieser Luftmassenstrom durchströmt die Strahldüse 2 in Richtung der durch einen Pfeil 10 gekennzeichneten Richtung. Ein anderer Teil der vom Kompressor kommenden Druckluft wird von dem Ringspalt 22 durch die Fluidnebeneinlassöffnungen 25 in Richtung der durch die Pfeile 16 gekennzeichneten Strömungsrichtung in die Strahldüse 2 eingedüst. Die Fluidnebeneinlassöffnungen 25 können dabei an verschiedenen axialen Positionen der Strahldüse 2 angeordnet sein. In der Figur 4 sind die Fluidnebeneinlassöffnungen 25, durch welche Druckluft in die Strahldüse 2 eingedüst wird, so angeordnet, dass jeweils in Strömungsrichtung 10 stromabwärts hinter einer Fluidnebeneinlassöffnung 14, durch die Brennstoff 12 in die Strahldüse 2 eingedüst wird, eine Fluidnebeneinlassöffnung 25 angeordnet ist. Beliebige andere Anordnungen sind selbstverständlich möglich. Es ist allerdings vorteilhaft, wenn die Fluidnebeneinlassöffnungen 25 entlang des Umfanges der Strahldüse 2 radial versetzt angeordnet sind. Auf diese Weise wird die Strömung nicht immer an der gleichen Umfangsposition geschwächt.

In der Figur 4 sind die Fluidnebeneinlassöffnungen 14 und 25 so angeordnet, dass der Brennstoff 12 durch die Fluidnebeneinlassöffnungen 14 senkrecht zur Strömungsrichtung 10 der durch die Fluidhaupteinlassöffnung 8 in die Strahldüse 2 strömenden Druckluft 11 eingedüst wird. Weitere Druckluft wird durch die Fluidnebeneinlassöffnungen 25 in einem Winkel von etwa 45° zur Hauptströmungsrichtung 10 in die Strahldüse 2 eingedüst. Sowohl der Brennstoff 12 als auch die zusätzliche Druckluft können in einem beliebigen anderen Winkel zwischen 0° und 90° zur Hauptströmungsrichtung 10 an verschiedenen axialen Positionen in die Strahldüse 2 eingedüst werden. Da beispielsweise für Erdgas die Brennstoffmassenströme deutlich geringer sind als die Luftmassenströme, ist auch im Falle einer senkrechten Brennstoffeindüsung nicht mit einer signifikanten Erhöhung des Druckverlustes zu rechnen. Der Brennstoff 12 kann auch entgegen der Luftströmungsrichtung 10 eingedüst werden.

Grundsätzlich kann der Brennstoff über ein oder mehrere Brennstoffzuleitungen 13 zugeführt und über einen Ringverteiler 7 zu den einzelnen Strahldüsen 2 transportiert werden. Im Falle des Vorliegens mehrerer Brennstoffzuleitungen 13 können diese vorteilhafterweise entlang des Umfanges des Brenners angeordnet werden. Es ist weiterhin vorteilhaft, wenn die Eindüsung des Brennstoffes in den Luftstrahl an mehr als einer axialen Position des Strahlrohres 2 vollzogen wird. Zudem kann für eine bessere Durchmischung an mehreren Umfangspositionen des Strahlrohres 2 eingedüst werden.

Im Folgenden wird ein zweites Ausführungsbeispiel anhand der Figuren 5 bis 7 näher beschrieben. Elemente, die Elementen entsprechen, die bereits im ersten Ausführungsbeispiel beschrieben wurden, sind mit denselben Bezugsziffern versehen und werden nicht erneut im Detail beschrieben.

Die Figuren 5 bis 7 zeigen jeweils Schnitte durch einen Teil eines Brenners 301 entlang der Mittelachse 4 des Brenners 301. Der Brenner 301 weist mindestens eine, vorteilhafterweise jedoch mehrere, im Wesentlichen ringförmig um die Mittelachse 4 angeordnete Strahldüsen 2 auf. In Bezug auf mögliche Anordnungen der Strahldüsen 2, 3 wird auf die Figuren 1 und 2 und die in diesem Zusammenhang gemachten Ausführungen verwiesen.

Im Bereich der Fluidhaupteinlassöffnung 8 der Strahldüse 2 ist in den Figuren 5 bis 7 eine Brennstoffdüse 19 angeordnet. Durch die Brennstoffdüse 19 wird Brennstoff 12 in die Strahldüse 2 eingedüst. Vorzugsweise wird der Brennstoff 12 in einem Winkel von etwa 45° zur Strömungsrichtung 10 der durch die Fluidhaupteinlassöffnung 8 in die Strahldüse einströmende Druckluft 11 eingedüst. Die Strömungsrichtung des durch die Brennstoffdüse 19 eingedüsten Brennstoffes 12 ist durch Pfeile 17 gekennzeichnet. Der Brennstoff 12 kann ebenso in einem anderen Winkel zwischen 0° und 90° zur Strömungsrichtung 10 der Druckluft 11 in die Strahldüse 2 eingedüst werden.

An verschiedenen axialen Positionen der Strahldüse 2 sind weitere Fluidnebeneinlassöffnungen 25 angeordnet, durch die Druckluft in die Strahldüse 2 eingedüst werden kann. Die Druckluft wird dabei über einen Ringspalt 22 zu den Fluidnebeneinlassöffnungen 25 geleitet. In den Figuren 5 und 6 wird die Druckluft durch die Fluidnebeneinlassöffnungen 25 senkrecht zur Mittelachse 5 der Strahldüse in die Strahldüse 2 eingedüst. Dabei strömt in der Figur 5 die von einem Kompressor kommende Druckluft in Richtung des Pfeils 15 durch den Ringspalt 22.

In der Figur 6 wird die von einem Kompressor kommende Druckluft durch eine Lufteinlassöffnung 23 senkrecht zur Mittelachse 5 der Strahldüse 2 in den Brenner 301 eingedüst. Die Strömungsrichtung der die Öffnung 23 passierenden Druckluft 11 ist durch einen Pfeil 26 gekennzeichnet. Die Druckluft 11 strömt nun durch den Ringspalt 22 zu den Fluidnebeneinlassöffnungen 25 und gelangt über diese in die Strahldüse 2. Der Hauptanteil der Druckluft 11 wird jedoch durch die Fluidhaupteinlassöffnung 8 in Strömungsrichtung 10 in die Strahldüse 2 eingeleitet.

Die Figur 7 zeigt eine alternative Ausgestaltung des in der Figur 5 gezeigten Brenners 301. Im Unterschied zu der Figur 5 sind in der Figur 7 die Fluidnebeneinlassöffnungen 25 so angeordnet, dass die durch die Fluidnebeneinlassöffnungen 25 in die Strahldüse 2 eingedüste Druckluft in einem Winkel von etwa 45° zur Mittelachse 5 des Strahlrohres 2 in dieses eingedüst wird. Grundsätzlich ist auch ein anderer Eindüswinkel zwischen 0° und 90° möglich und sinnvoll.

Die für die axial gestufte Lufteindüsung des vorliegenden Ausführungsbeispieles verwendete Luft kann entweder aus dem Ringspalt 22 oder direkt aus einem den Brenner 301 umgebenden Plenum entnommen werden und in das Brennstoff-Luft-Gemisch in der Strahldüse eingedüst werden. Die Luft kann dabei als Strahl in die Querströmung oder als Wandfilm eingebracht werden. Der Vorteil einer Strahl-in-Querströmungseindüsung ist ein Beitrag zu einer erhöhten Mischung des Brennstoff-LuftGemisches, während eine Wandfilmbildung vor allem eine Maßnahme gegen einen möglichen Flammenrückschlag ist. Weiterhin kann die Luft tangential in Bezug auf den Umfang der Strahldüse 2 in diese eingedüst werden. Dabei kann auf der kompletten inneren Oberfläche der Strahldüse 2 ein Wandfilm erzeugt werden. Ein tangentiales Eindüsen kann zudem zur Wirbelerzeugung in der Strahldüse 2 genutzt werden.

Denkbar ist auch eine Strahl-in-Querströmungseindüsung mit einer Wandfilmeindüsung zu kombinieren, indem die Düsen sehr kurz hintereinander angeordnet sind. Die Strahl-in-Querströmungseindüsung sorgt für eine verbesserte Mischung, vor allem auch im Kernbereich des Strahls, und der Film der zweiten Düse stärkt die Strömungsgrenzschicht und verhindert somit einen Flammenrückschlag. Diese Ausgestaltung ist insbesondere vorteilhaft für eine zentrale Co-Flow-Eindüsung in der Hauptbrennstoffeindüsung, zum Beispiel für Synthesegas. Bei einem hohen Luftanteil in der axialen Stufung ist es möglich, die Düsendurchmesser der Strahldüse so anzupassen, dass die Strömungsgeschwindigkeit in der Düse im Wesentlichen gleich bleibt.

Im Folgenden wird ein drittes Ausführungsbeispiel anhand der Figuren 8 und 9 näher beschrieben. Elemente, die Elementen der ersten Ausführungsbeispiele entsprechen, sind mit denselben Bezugsziffern versehen und werden nicht erneut im Detail beschrieben.

Die Figuren 8 und 9 zeigen schematisch verschiedene Varianten eines Brenners 401 in Längsrichtung entlang der Mittelachse 4 des Brenners 401. Der Brenner 401 weist eine Anzahl Strahldüsen 2 auf, die im Wesentlichen ringförmig um die Mittelachse 4 des Brenners 401 angeordnet sind. In Bezug auf mögliche Anordnungen der Strahldüsen 2, 3 wird auf die Figuren 1 und 2 und die in diesem Zusammenhang gemachten Ausführungen verwiesen.

Jede Strahldüse 2 umfasst eine Fluidhaupteinlassöffnung 8 und eine Fluidauslassöffnung 9. Die Fluidauslassöffnung 9 mündet in die Brennkammer 18. In der Fluidhaupteinlassöffnung 8 ist eine Brennstoffdüse 19 angeordnet. Die Brennstoffdüse 19 umfasst einen Brennstoffverteiler 20, mit dessen Hilfe an verschiedenen radialen Positionen und verschiedenen Umfangspositionen der Fluidhaupteinlassöffnung 8 Brennstoff 12 in die Strahldüse 2 eingedüst werden kann. Die Strömungsrichtung des eingedüsten Brennstoffes 12 ist durch Pfeile 17 gekennzeichnet.

An einer weiteren stromabwärts in Bezug auf die Strömungsrichtungen 10 und 17 gelegenen axialen Position der Strahldüse 2 ist ein Ringspalt 21 angeordnet. Durch den Ringspalt 21 wird Luft in die Strahldüse 2 eingedüst. Die Strömungsrichtung der eingedüsten Luft ist durch Pfeile 16 gekennzeichnet. Die Luft wird dabei nahezu parallel zu der Mittelachse 5 der Strahldüse 2 in diese eingedüst. Im Unterschied zu der in der Figur 8 gezeigten Variante ist in der Figur 9 der Ringspalt 21 an einer stromabwärts von der Fluidhaupteinlassöffnung 8 weiter entfernt gelegenen Position angeordnet. In beiden in den Figuren 8 und 9 gezeigten Varianten kann die verwendete Druckluft von einem Kompressor entweder durch einen Ringspalt 22 in Strömungsrichtung 15 zur Fluidhaupteinlassöffnung 8 der Strahldüse 2 geleitet werden und/oder senkrecht zur Mittelachse 5 in Strömungsrichtung 26 eingedüst werden.

Die in den Figuren 8 und 9 gezeigten Ausführungsvarianten beinhalten die Möglichkeit, den stromabwärts in Bezug auf die Strömungsrichtung 15 der vom Kompressor kommenden Druckluft gelegenen Düsenteil, an dem auch die Brennstoffverteilung hängt, von der Rückwand 24 des Brenners aus in den Brenner 401 zu stecken und diesen durch den vorderen, brennkammerseitigen Teil zu positionieren, zum Beispiel durch Abstandhalter in dem Ringraum. Im Extremfall sitzt der stromabwärts gelegene Düsenteil direkt im Flammrohrboden.
Die Fig. 10 zeigt einen Querschnitt eines Stahlbrenners 1 sowie des Ringverteilers 7 mit mehreren radialen Fluidnebeneinlassöffnungen 14. Der Ringverteiler 7 umfaßt dabei einen kompletten Kranz von Strahldüsen 2. Von den Ringverteiler 7 gehen Fluidnebeneinlassöffnungen 14 ab, die die Strahldüsen 2 an unterschiedlichen Umfangspositionen treffen. Dabei können lange Fluidnebeneinlassöffnungen 14 angestellt werden. Auch können Fluidnebeneinlassöffnungen 14 einen Winkel zur Strahldüse 2 aufweisen. Die Strahldüsen 2 können dabei beliebig angeordnet sein. Auch ist vorstellbar dass lediglich ein außenliegender Ringverteiler 7 mit Brennstoff vorliegt und die Strahldüsen in dessen inneren beliebig angeordnet sind (zentraler Strahlbrenner 1).

Der erfindungsgemäße Brenner 201, 301, 401 kann in allen Ausführungsbeispielen und Ausführungsvarianten auch ohne den äußeren Gehäuseteil 27 beziehungsweise ohne äußeres Gehäuse 27 ausgestaltet sein. In diesem Fall kann die Druckluft direkt in das "Plenum", also den Bereich zwischen der Rückwand 24 und der Fluidhaupteinlassöffnung 8, strömen. Der erfindungsgemäße Brenner 1, 101, 201, 301, 401 kann weiterhin auch ohne die Rückwand 24 ausgestaltet sein.

Durch eine Variation der axialen Positionen der Ringspalte 21 wird ein zusätzlicher Designparameter gegen thermoakustische Flammenschwingungen gewonnen. Außerdem besteht die Möglichkeit, die unterschiedlichen Strahldüsen 2 eines Brenners 401 mit Ringspalten 21 an unterschiedlichen axialen Positionen zu versehen.

## Patentansprüche

1. Verfahren zur Verringerung von selbstinduzierten Flammenschwingungen,
worin in einen ersten Fluidmassenstrom, der Luft (11) umfasst und der eine Strahldüse (2, 3) von einer Fluideinlassöffnung (8) zu einer Fluidauslassöffnung (9) durchströmt,
an mindestens einer in Bezug auf die Fluideinlassöffnung (8) stromabwärts gelegenen axialen Position der Strahldüse (2, 3) ein zweiter Fluidmassenstrom eingedüst wird, der einen Brennstoff (12) umfasst,
**dadurch gekennzeichnet, dass** aus der Fluidzuleitung (22), aus der der erste Fluidmassenstrom in die Strahldüse (2, 3) strömt, zusätzlich ein dritter Fluidmassenstrom an mehreren in axialer Richtung zueinander versetzt angeordneten Positionen des Umfanges der Strahldüse (2, 3) in den ersten Fluidmassenstrom eingedüst wird.

2. Verfahren zur Verringerung von selbstinduzierten Flammenschwingungen,
worin in einen ersten Fluidmassenstrom, der Luft (11) umfasst und der eine Strahldüse (2, 3) von einer Fluideinlassöffnung (8) zu einer Fluidauslassöffnung (9) durchströmt,
an mindestens einer in Bezug auf den Umfang der Strahldüse (2) gelegenen radialen Position der Strahldüse (2, 3) ein zweiter Fluidmassenstrom eingedüst wird, der einen Brennstoff (12) umfasst,
**dadurch gekennzeichnet, dass** aus der Fluidzuleitung (22), aus der der erste Fluidmassenstrom in die Strahldüse (2, 3) strömt, zusätzlich ein dritter Fluidmassenstrom an mehreren in axialer Richtung zueinander versetzt angeordneten Positionen des Umfanges der Strahldüse (2, 3) in den ersten Fluidmassenstrom eingedüst wird.

3. Verfahren nach Anspruch 2,
**dadurch gekennzeichnet, dass** unterschiedliche radiale Brennstoffverteilungen realisiert werden.

4. Verfahren nach Anspruch 1 bis 3,
worin der zweite Fluidmassenstrom an mehreren Positionen des Umfanges der Strahldüse (2, 3) in den ersten Fluidmassenstrom eingedüst wird.

5. Verfahren nach einem der Ansprüche 4,
worin der zweite Fluidmassenstrom an mehreren in axialer Richtung zueinander versetzt angeordneten Positionen des Umfangs der Strahldüse (2,3) in den ersten Fluidmassenstrom eingedüst wird.

6. Verfahren nach einem der Ansprüche 1 bis 5, worin der einen Brennstoff umfassende zweite Fluidmassenstrom ein Luft-Brennstoff-Gemisch ist.

7. Verfahren nach einem der Ansprüche 1 bis 6,
worin der zweite und/oder der dritte Fluidmassenstrom in einem Winkel zwischen 0° und 90° in den ersten Fluidmassenstrom eingedüst werden/wird.

8. Verfahren nach Anspruch 7,
worin der zweite Fluidmassenstrom in einem Winkel von 90° in den ersten Fluidmassenstrom eingedüst wird und der dritte Fluidmassenstrom in einem Winkel von 45° in den ersten Fluidmassenstrom eingedüst wird.

9. Brenner (1,101,201,301,401), der mindestens eine Strahldüse (2,3) mit einer Fluidhaupteinlassöffnung (8) und einer Fluidauslassöffnung (9) umfasst, wobei die Fluidhaupteinlassöffnung (8) mit einer ersten Fluidzuleitung (22), die eine Luftleitung ist, verbunden ist, wobei Brennstoff entweder über eine Brennstoffdüse (19), die in oder unmittelbar vor der Fluidhaupteinlassöffnung (8) angeordnet ist, oder über mindestens eine in Bezug auf die Fluidhaupteinlassöffnung (8) stromabwärts gelegenen axialen Position der Strahldüse (2,3) und mit einer Brennstoffzuleitung (7,13) verbundenen ersten Fluidnebeneinlassöffnung (14), in die Strahldüse (2,3) eindüsbar ist, **dadurch gekennzeichnet, dass** zweite Fluidnebeneinlassöffnungen (21,25) mit der ersten Fluidleitung (22) verbunden und an mehreren in axialer Richtung zueinander versetzt angeordneten Positionen entlang des Umfanges der Strahldüse (2,3) angeordnet sind.

10. Brenner (1, 101, 201, 301, 401),
der mindestens eine Strahldüse (2, 3) mit einer Fluidhaupteinlassöffnung (8) und einer Fluidauslassöffnung (9) umfasst, wobei die Fluidhaupteinlassöffnung (8) mit einer ersten Fluidzuleitung (22), die eine Luftzuleitung ist, verbunden ist,
wobei Brennstoff entweder über eine Brennstoffdüse (19), die in oder unmittelbar vor der Fluidhaupteinlassöffnung (8) angeordnet ist, oder über mindestens eine in Bezug auf den Umfang der Strahldüse (2) gelegenen radialen Position der Strahldüse und mit einer Brennstoffzuleitung (7,13) verbundenen ersten Fluidnebeneinlassöffnung (14) in die Strahldüse (2,3) eindüsbar ist,
**dadurch gekennzeichnet, dass** zweite Fluidnebeneinlassöffnungen (21, 25) mit der ersten Fluidleitung (22) verbunden und an mehreren in axialer Richtung zueinander versetzt angeordneten Positionen entlang des Umfanges der Strahldüse (2, 3) angeordnet sind.

11. Brenner (1, 101, 201, 301, 401) nach Anspruch 9 oder 10, **dadurch gekennzeichnet, dass**
erste Fluidnebeneinlassöffnungen (14) an mehreren Positionen entlang des Umfanges der Strahldüse (2, 3) angeordnet sind.

12. Brenner (1, 101, 201, 301, 401) nach einem der Ansprüche 9 bis 11,
**dadurch gekennzeichnet, dass**
erste Fluidnebeneinlassöffnungen (14) an mehreren in axialer Richtung zueinander versetzt angeordneten Positionen entlang des Umfanges der Strahldüse (2, 3) angeordnet sind.

13. Brenner (1, 101, 201, 301, 401) nach einem der Ansprüche 9 bis 12,
**dadurch gekennzeichnet, dass** die ersten oder zweiten Fluidnebeneinlassöffnungen (14, 21, 25) und die Fluidhaupteinlassöffnung (8) jeweils eine Mittelachse aufweisen und die Mittelachsen der ersten oder zweiten Fluidnebeneinlassöffnungen (14, 21, 25) einen Winkel zwischen 0° und 90° zu der Mittelachse der Fluidhaupteinlassöffnung (8) und/oder zu der Mittelachse (5) der Strahldüse (2, 3) aufweisen.

14. Brenner (1, 101, 201, 301, 401) nach Anspruch 13, **dadurch gekennzeichnet, dass** die Mittelachsen eines ersten Teiles der ersten oder zweiten Fluidnebeneinlassöffnungen (14, 21, 25) einen Winkel von 90° zu der Mittelachse der Fluidhaupteinlassöffnung (8) und/oder zu der Mittelachse (5) der Strahldüse (2, 3) aufweisen und die Mittelachsen eines zweiten Teiles der ersten oder zweiten Fluidnebeneinlassöffnungen (14, 21, 25) einen Winkel von 45° zu der Mittelachse der Fluidhaupteinlassöffnung und/oder zu der Mittelachse (5) der Strahldüse (2, 3) aufweisen.

15. Brenner (1, 101, 201, 301, 401) nach einem der Ansprüche 9 bis 14, **dadurch gekennzeichnet, dass**
die ersten oder zweiten Fluidnebeneinlassöffnungen (14, 21, 25) und die Fluidhaupteinlassöffnung (8) jeweils eine Mittelachse aufweisen und die Mittelachsen der ersten oder zweiten Fluidnebeneinlassöffnungen (14, 21, 25) einen Winkel zwischen 0° und 90° zu einer radialen Richtung in Bezug auf die Mittelachse der Fluidhaupteinlassöffnung (8) aufweisen.

16. Brenner (1, 101, 201, 301, 401) nach einem der Ansprüche 9 bis 15, **dadurch gekennzeichnet, dass**
mehrere mit ersten Fluidnebeneinlassöffnungen (14) verbundene Fluidzuleitungen (7) über einen entlang des Umfanges der Strahldüse (2, 3) angeordneten Ringverteiler (7) miteinander verbunden sind.

17. Brenner (1, 101, 201, 301, 401) nach einem der Ansprüche 9 bis 16,
**dadurch gekennzeichnet, dass**
die Brennstoffdüse (19) einen Brennstoffverteiler (20) umfasst, der in oder unmittelbar vor der Fluidhaupteinlassöffnung (8) angeordnet ist.

18. Brenner (1, 101, 201, 301, 401) nach einem der Ansprüche 9 bis 17, **dadurch gekennzeichnet, dass**
mindestens die zweite Fluidnebeneinlassöffnung (21) als entlang des Umfanges der Strahldüse (2, 3) verlaufender Ringspalt (21) ausgestaltet ist.

19. Brenner (1, 101, 201, 301, 401) nach Anspruch 18, **dadurch gekennzeichnet, dass**
der Brenner (1, 101, 201, 301, 401) als Strahlbrenner ausgebildet ist und mehrere Strahldüsen (2, 3) umfasst und die Ringspalte (21) der verschiedenen Strahldüsen (2, 3) an jeweils unterschiedlichen axialen Positionen angeordnet sind.

20. Gasturbine die einen Brenner nach Anspruch 9 oder Anspruch 10 oder Anspruch 9 und 10 umfasst.

## Claims

1. Method for reducing self-induced flame oscillations, wherein, into a first mass flow of fluid comprising air (11) and flowing through a jet nozzle (2, 3) from a fluid inlet opening (8) to a fluid outlet opening (9),
there is injected a second mass flow of fluid comprising a fuel (12) at at least one axial position on the jet nozzle (2, 3) downstream of the fluid inlet opening (8),
**characterised in that**, from the fuel line (22) from which the first mass flow of fluid flows into the jet nozzle (2, 3), a third mass flow of fluid is additionally injected into the first mass flow of fluid at a plurality of positions disposed mutually offset in the axial direction around the circumference of the jet nozzle (2, 3).

2. Method for reducing self-induced flame oscillations, wherein, into a first mass flow of fluid comprising air (11) and flowing through a jet nozzle (2, 3) from a fluid inlet opening (8) to a fluid outlet opening (9),
there is injected a second mass flow of fluid comprising a fuel (12) at at least one radial position on the jet nozzle (2, 3) with respect to the circumference of the jet nozzle (2),
**characterised in that**, from the fuel line (22) from which the first mass flow of fluid flows into the jet nozzle (2, 3), a third mass flow of fluid is additionally injected into the first mass flow of fluid at a plurality of positions disposed mutually offset in the axial direction around the circumference of the jet nozzle (2, 3).

3. Method according to claim 2,
**characterised in that** different radial fuel distributions are implemented.

4. Method according to claims 1 to 3,
wherein the second mass flow of fluid is injected into the first mass flow of fluid at a plurality of positions around the circumference of the jet nozzle (2, 3).

5. Method according to claim 4,
wherein the second mass flow of fluid is injected into the first mass flow of fluid at a plurality of positions disposed mutually offset in the axial direction around the circumference of the jet nozzle (2, 3).

6. Method according to one of claims 1 to 5,
wherein the second mass flow of fluid comprising a fuel is an air/fuel mixture.

7. Method according to one of claims 1 to 6,
wherein the second and/or the third mass flow of fluid is injected into the first mass flow of fluid at an angle of between 0° and 90°.

8. Method according to claim 7,
wherein the second mass flow of fluid is injected into the first mass flow of fluid at an angle of 90° and the third mass flow of fluid is injected into the first mass flow of fluid at an angle of 45°.

9. Burner (1, 101, 201, 301, 401),
comprising at least one jet nozzle (2, 3) with a main fluid inlet opening (8) and a fluid outlet opening (9), wherein the main fluid inlet opening (8) is connected to a first fluid supply line (22) which is an air supply line,
wherein fuel can be injected into the jet nozzle (2, 3) either via a fuel nozzle (19) which is disposed in or immediately preceding the main fluid inlet opening (8), or via at least one axial position on the jet nozzle (2, 3) downstream of the main fluid inlet opening (8) and with a first fluid inlet opening (14) connected to a fluid supply line (7, 13), **characterised in that** second secondary fluid inlet openings (21, 25) are connected to the first fluid supply line (22) and disposed at a plurality of positions disposed in a mutually offset manner in the axial direction along the circumference of the jet nozzle (2, 3).

10. Burner (1, 101, 201, 301, 401),
comprising at least one jet nozzle (2, 3) with a main fluid inlet opening (8) and a fluid outlet opening (9), wherein the main fluid inlet opening (8) is connected to a first fluid supply line (22) which is an air supply line,
wherein fuel can be injected into the jet nozzle (2, 3) either via a fuel nozzle (19) which is disposed in or immediately preceding the main fluid inlet opening (8), or via at least one radial position of the jet nozzle with respect to the circumference of the jet nozzle (2) and with a first secondary fluid inlet opening (14) connected to a fluid supply line (7, 13),
**characterised in that** second secondary fluid inlet openings (21, 25) are connected to the first fluid supply line (22) and disposed at a plurality of positions disposed in a mutually offset manner in the axial direction along the circumference of the jet nozzle (2, 3).

11. Burner (1, 101, 201, 301, 401) according to claim 9 or 10, **characterised in that** first secondary fluid inlet openings (14) are disposed at a plurality of positions along the circumference of the jet nozzle (2, 3).

12. Burner (1, 101, 201, 301, 401) according to claims 9 to 11,
**characterised in that** first secondary fluid inlet openings (14) are disposed at a plurality of positions disposed in a mutually offset manner along the circumference of the jet nozzle (2, 3).

13. Burner (1, 101, 201, 301, 401) according to one of claims 9 to 12,
**characterised in that** the first or second secondary fluid inlet openings (14, 21, 25) and the main fluid inlet opening (8) each have a central axis and the central axes of the first or second secondary fluid inlet openings (14, 21, 25) are at an angle of between 0° and 90° to the central axis of the main fluid inlet opening (8) and/or to the central axis (5) of the jet nozzle (2, 3).

14. Burner (1, 101, 201, 301, 401) according to claim 13, **characterised in that** the central axes of a first portion of the first or second secondary fluid inlet openings (14, 21, 25) are at an angle of 90° to the central axis of the main fluid inlet opening (8) and/or to the central axis (5) of the jet nozzle (2, 3), and the central axes of a second portion of the first or second secondary fluid inlet openings (14, 21, 25) are at an angle of 45° to the central axis of the main fluid inlet opening and/or to the central axis (5) of the jet nozzle (2, 3).

15. Burner (1, 101, 201, 301, 401) according to one of claims 9 to 14, **characterised in that**
the first or second secondary fluid inlet openings (14, 21, 25) and the main fluid inlet opening (8) each have a central axis and the central axes of the first or second secondary fluid inlet openings (14, 21, 25) are at an angle of between 0° and 90° to a radial direction with respect to the central axis of the main fluid inlet opening (8).

16. Burner (1, 101, 201, 301, 401) according to one of claims 9 to 21, **characterised in that**
a plurality of fluid supply lines (7) connected to first secondary fluid inlet openings (14, 21, 25) are interconnected via an annular distributor (7) disposed along the circumference of the jet nozzle (2, 3).

17. Burner (1, 101, 201, 301, 401) according to one of claims 9 to 16, **characterised in that**
the fuel nozzle (19) comprises a fuel distributor (20) which is disposed in or immediately preceding the main fluid inlet opening (8).

18. Burner (1, 101, 201, 301, 401) according to one of claims 9 to 17, **characterised in that**
at least the second secondary fluid inlet opening (21) is implemented as an annular gap (21) running along the circumference of the jet nozzle (2, 3).

19. Burner (1, 101, 201, 301, 401) according to claim 18, **characterised in that**
the burner (1, 101, 201, 301, 401) is implemented as a jet burner and comprises a plurality of jet nozzles (2, 3) and the annular gaps (21) of the different jet nozzles (2, 3) are disposed at different axial positions in each case.

20. Gas turbine comprising a burner according to claim 9 or claim 10 or claims 9 and 10.

## Revendications

1. Procédé de réduction d'oscillations de flamme autoinduites,
dans lequel on injecte, dans un premier courant massique de fluide qui comprend de l'air ( 11 ) et qui passe dans une tuyère ( 2, 3 ) d'échappement d'une ouverture ( 8 ) d'entrée de fluide à une ouverture ( 9 ) de sortie de fluide,
en au moins une position axiale de la tuyère ( 2, 3 ) d'échappement en aval par rapport à l'ouverture ( 8 ) d'entrée de fluide, un deuxième courant massique de fluide qui comprend un combustible ( 12 ),
**caractérisé en ce qu'**à partir de l'arrivée ( 22 ) de fluide, à partir de laquelle le premier courant massique de fluide arrive dans la tuyère ( 2, 3 ) d'échappement, on injecte dans le premier courant massique de fluide supplémentairement un troisième courant massique de fluide en plusieurs positions du pourtour de la tuyère ( 2, 3 ) d'échappement décalées les unes par rapport aux autres dans la direction axiale.

2. Procédé de réduction d'oscillations de flamme autoinduites,
dans lequel on injecte, dans un premier courant massique de fluide qui comprend de l'air ( 11 ) et qui passe dans une tuyère ( 2, 3 ) d'échappement, d'une ouverture ( 8 ) d'entrée de fluide à une ouverture ( 9 ) de sortie de fluide,
en au moins une position radiale de la tuyère ( 2, 3 ) d'échappement par rapport au pourtour de la tuyère ( 2 ) d'échappement, un deuxième courant massique de fluide qui comprend un combustible ( 12 ),
**caractérisé en ce qu'**à partir de l'arrivée ( 22 ) de fluide, à partir de laquelle le premier courant massique de fluide arrive dans la tuyère ( 2, 3 ) d'échappement, on injecte dans le premier courant massique de fluide supplémentairement un troisième courant massique de fluide en plusieurs positions du pourtour de la tuyère ( 2, 3 ) d'échappement décalées les unes par rapport aux autres dans la direction axiale.

3. Procédé suivant la revendication 2,
**caractérisé en ce que** l'on réalise des répartitions radiales différentes de combustible.

4. Procédé suivant les revendications 1 à 3,
dans lequel on injecte, dans le premier courant massique de fluide, le deuxième courant massique de fluide en plusieurs positions du pourtour de la tuyère ( 2, 3 ) d'échappement.

5. Procédé suivant la revendication 4,
dans lequel on injecte, dans le premier courant massique de fluide, le deuxième courant massique de fluide en plusieurs positions du pourtour de la tuyère ( 2, 3 ) d'échappement décalées les unes par rapport aux autres dans la direction axiale.

6. Procédé suivant l'une des revendications 1 à 5,
dans lequel le deuxième courant massique de fluide comprenant un combustible est un mélange d'air et de combustible.

7. Procédé suivant l'une des revendications 1 à 6,
dans lequel on injecte, dans le premier courant massique de fluide, le deuxième et/ou le troisième courants massiques de fluide suivant un angle compris entre 0° et 90°.

8. Procédé suivant la revendication 7,
dans lequel on injecte dans le premier courant massique de fluide, le deuxième courant massique de fluide suivant un angle de 90°, et on injecte, dans le premier courant massique de fluide, le troisième courant massique de fluide suivant un angle de 45°.

9. Brûleur ( 1, 101, 201, 301, 401, ), qui comprend au moins une tuyère ( 2, 3 ) d'échappement ayant une ouverture ( 8 ) d'entrée principale de fluide et une ouverture ( 9 ) de sortie de fluide, l'ouverture ( 8 ) d'entrée principale de fluide communiquant avec une première arrivée ( 22 ) de fluide, qui est un conduit pour de l'air, du combustible pouvant être injecté dans la tuyère ( 2, 3 ) d'échappement, soit par une tuyère ( 19 ) à combustible qui est montée dans ou juste avant l'ouverture ( 8 ) d'entrée principale de fluide, soit par au moins une première ouverture ( 14 ) d'entrée auxiliaire de fluide en une position de la tuyère ( 2, 3 ) d'échappement axiale, en aval par rapport à l'ouverture ( 8 ) d'entrée principale de fluide, et communiquant avec une arrivée ( 7, 13 ) de combustible, **caractérisé en ce que** des deuxièmes ouvertures ( 21, 25 ) d'entrée auxiliaires de fluide communiquent avec le premier conduit ( 22 ) pour du fluide et sont disposées le long du pourtour de la tuyère ( 2, 3 ) d'échappement en plusieurs positions décalées les unes par rapport aux autres dans la direction axiale.

10. Brûleur ( 1, 101, 201, 301, 401 ),
qui comprend au moins une tuyère ( 2, 3 ) d'échappement ayant une ouverture ( 8 ) d'entrée principale de fluide et une ouverture ( 9 ) de sortie de fluide, l'ouverture ( 8 ) d'entrée principale de fluide communiquant avec une première arrivée ( 22 ) de fluide, qui est une arrivée d'air,
dans lequel du combustible peut être injecté soit par un tuyère ( 19 ) à combustible, qui est disposée dans ou juste avant l'ouverture ( 8 ) d'entrée principale de fluide, soit par au moins une première ouverture ( 14 ) auxiliaire de fluide en une position radiale de la tuyère d'échappement, par rapport au pourtour de la tuyère ( 2 ) d'échappement, et communiquant avec une arrivée ( 7, 13 ) de combustible, **caractérisé en ce que** les deuxièmes ouvertures ( 21,25 ) d'entrée auxiliaires de fluide communiquent avec le premier conduit ( 22 ) pour du fluide et sont disposées en plusieurs positions décalées les unes par rapport aux autres dans la direction axiale le long du pourtour de la tuyère ( 2, 3 ) d'échappement.

11. Brûleur ( 1, 101, 201, 301, 401 ) suivant la revendication 9 ou 10,
**caractérisé en ce que**
des premières ouvertures ( 14 ) d'entrée auxiliaires de fluide sont disposées en plusieurs positions le long du pourtour de la tuyère ( 2, 3 ) d'échappement.

12. Brûleur ( 1, 101, 201, 301, 401 ) suivant l'une des revendications 9 à 10,
**caractérisé en ce que**
les ouvertures ( 14 ) d'entrée auxiliaires de fluide sont disposées le long du pourtour de la tuyère ( 2, 3 ) d'échappement en plusieurs positions décalées les unes par rapport aux autres dans la direction axiale.

13. Brûleur ( 1, 101, 201, 301, 401 ) suivant l'une des revendications 9 ou 12,
**caractérisé en ce que**
les premières ou deuxièmes ouvertures ( 14, 21, 25 ) d'entrée auxiliaires de fluide et l'ouverture ( 8 ) d'entrée principale de fluide ont respectivement un axe médian et les axes médians des premières ou deuxièmes ouvertures ( 14, 21, 25 ) d'entrée auxiliaires de fluide font un angle compris entre 0° et 90° avec l'axe médian de l'ouverture ( 8 ) d'entrée principale de fluide et/ou avec l'axe ( 5 ) médian de la tuyère ( 2, 3 ) d'échappement.

14. Brûleur ( 1, 101, 201, 301, 401 ) suivant la revendication 13,
**caractérisé en ce que**
les axes médians d'une première partie des premières ou deuxièmes ouvertures ( 14, 21, 25 ) d'entrée auxiliaires de fluide font un angle de 90° avec l'axe médian de l'ouverture ( 8 ) d'entrée principale de fluide et/ou avec l'axe ( 5 ) médian de la tuyère ( 2, 3 ) d'échappement et les axes médians d'une deuxième partie des premières ou deuxièmes ouvertures ( 14, 21, 25 ) d'entrée auxiliaires de fluide font un angle de 45° avec l'axe médian de l'ouverture d'entrée principale de fluide et/ou avec l'axe ( 5 ) médian de la tuyère ( 2, 3 ) d'échappement.

15. Brûleur ( 1, 101, 201, 301, 401 ) suivant l'une des revendication 9 à 14,
**caractérisé en ce que** les premières ou deuxièmes ouvertures ( 14, 21, 25 ) d'entrée auxiliaires de fluide et l'ouverture ( 8 ) d'entrée principale de fluide ont respectivement un axe médian et les axes médians des premières ou des deuxièmes ouvertures ( 14, 21, 25 ) d'entrée auxiliaires de fluide font un angle compris entre 0° et 90° avec une direction radiale par rapport à l'axe médian de l'ouverture ( 8 ) d'entrée principale de fluide.

16. Brûleur ( 1, 101, 201, 301, 401 ) suivant l'une des revendications 9 ou 15,
**caractérisé en ce que**
plusieurs arrivées ( 7 ) de fluide reliées à des premières ouvertures ( 14 ) d'entrée auxiliaires de fluide communiquent entre elles par un répartiteur ( 7 ) annulaire disposé le long du pourtour de la tuyère ( 2, 3 ) d'échappement.

17. Brûleur ( 1, 101, 201, 301, 401 ) suivant la revendication 9 ou 18,
**caractérisé en ce que**
la tuyère ( 19 ) à combustible comprend un répartiteur ( 20 ) de combustible, qui est disposé dans ou juste avant l'ouverture ( 8 ) d'entrée principale de fluide.

18. Brûleur ( 1, 101, 201, 301, 401 ) suivant la revendication 9 ou 17,
**caractérisé en ce que**
au moins la deuxième ouverture ( 21 ) d'entrée auxiliaire de fluide est conformée en une fente ( 21 ) annulaire s'étendant suivant le pourtour de la tuyère ( 2, 3 ) d'échappement.

19. Brûleur ( 1, 101, 201, 301, 401 ) suivant la revendication 18,
**caractérisé en ce que**
le brûleur ( 1, 101, 201, 301, 401 ) est constitué en brûleur à jet et comprend plusieurs tuyères ( 2, 3 ) d'échappement et les fentes ( 21 ) annulaires des diverses tuyères ( 2, 3 ) d'échappement sont disposées en des positions axiales respectivement différentes.

20. Turbine à gaz, qui comprend un brûleur suivant la revendication 9 ou suivant la revendication 10, ou suivant les revendications 9 et 10.
